# EUROPÄISCHE PATENTSCHRIFT

(11) **EP 0 813 476 B1**
(45) Veröffentlichungstag und Bekanntmachung des Hinweises auf die Patenterteilung: **16.06.1999**
(21) Anmeldenummer: 96938203.5
(22) Anmeldetag: 14.11.1996
(51) Int. Cl.: B41F 23/06

(54) **EINRICHTUNG ZUM BEPUDERN VON DRUCKERZEUGNISSEN**
DEVICE FOR POWDERING PRINTED PRODUCTS
DISPOSITIF POUR POUDRER DES PRODUITS IMPRIMES

(30) Priorität: 03.01.1996 DE 19600075
(43) Veröffentlichungstag der Anmeldung: 29.12.1997
(73) Patentinhaber: PLATSCH, Hans G., 70565 Stuttgart (DE)
(72) Erfinder: PLATSCH, Hans G., 70565 Stuttgart (DE)
(74) Vertreter: Ostertag, Reinhard
(86) Internationale Anmeldenummer: EP9604995
(87) Internationale Veröffentlichungsnummer: WO9725207

(56) Entgegenhaltungen:
- EP-A- 0 653 307
- DE-C- 926 910
- US-A- 3 275 196

## Beschreibung

Die Erfindung betrifft eine Einrichtung zum Bepudern von Druckerzeugnissen gemäß dem Oberbegriff des Anspruches 1.

Bei derartigen bekannten Bepuderungseinrichtungen wird der aus dem Puder-Vorratsbehälter ausgetragene dosierte Puderstrom in einem Trägergasstrom verteilt, und der so erzeugte Pudernebel wird einer Düsenleiste zugeführt, welche sich quer über den Weg erstreckt, auf welchem die Druckerzeugnisse gefördert werden.

Ähnliche Vorrichtungen sind aus der US-A-3 275 196 und der DE-C-926 910 bekannt.

Aufgrund der die Druckerzeugnisse bewegenden Greiferstangen muß diese Düsenleiste unter entsprechend großem Abstand von der Förderfläche der Druckerzeugnisse angeordnet werden. Es ist u.a. deshalb nachteilig, weil ein Anteil des erzeugten Pudernebels in die Druckmaschine entweicht. Auch bleibt nur ein Teil der gegen die Druckfarben gerichteten Puderpartikel an den noch nicht vollständig abgetrockneten Druckfarben hängen.

Durch die vorliegende Erfindung soll eine Vorrichtung gemäß dem Oberbegriff des Anspruches 1 so weitergebildet werden, daß mit ihr ein besserer Wirkungsgrad beim Verteilen des dosierten Puderstroms auf der Oberfläche der Druckerzeugnisse erhalten wird.

Diese Aufgabe ist erfindungsgemäß gelöst mit einer Bepuderungseinrichtung, welche die im Anspruch 1 aufgeführten Merkmale aufweist.

Bei der erfindungsgemäßen Bepuderungseinrichtung werden Puderpartikel durch ein Puderaufgabeelement auf die Oberfläche einer Auftragwalze aufgegeben. Die Auftragwalze hat eine Umfangserstreckung, welche dem Abstand zwischen aufeinanderfolgenden Greiferstangen entspricht, und sie ist ferner mit einer Ausnehmung versehen, welche eine Greiferstange aufnehmen kann. Die Bewegung der Auftragwalze ist auf die der Greiferstangen so synchronisiert, daß Greiferstangen und Ausnehmung gleichzeitig in dem Spalt ankommen, welcher zwischen der Auftragwalze und dem die Rückseite der Druckerzeugnisse abstützenden Stützelement vorgegeben ist. Da die Auftragwalze kraftschlüssig mit der bedruckten Seite der Druckerzeugnisse zusammenarbeitet, werden auf der Umfangsfläche der Auftragwalze gehaltene Puderpartikel sehr effektiv an die Druckerzeugnisse weitergegeben. Da das Aufgabeelement, welches seinerseits die Puderpartikel auf die Umfangsfläche der Auftragwalze bringt, außerhalb des Weges der Greiferstangen angeordnet ist, braucht zwischen seinem Abgabeende und der Umfangsfläche der Auftragwalze kein großer Abstand vorgesehen zu werden.

Damit arbeitet die erfindungsgemäße Bepuderungsvorrichtung sehr zuverlässig unter vermindertem Pudereinsatz und unter Verminderung der umgebenden Abschnitte der Druckmaschine.

Vorteilhafte Weiterbildungen der Erfindung sind in Unteransprüchen angegeben.

Mit der Weiterbildung der Erfindung gemäß Anspruch 2 wird ein besonders schonendes Fördern der Druckerzeugnisse im Bereich der Auftragwalze erhalten. Auch kann man die im Walzenspalt herrschende auf die Druckerzeugnisse einwirkende Normalkraft größer wählen als bei Abstützung der Rückseite der Druckerzeugnisse durch ein plattenförmiges feststehendes Stützelement unter Gleitreibung.

Auch die Weiterbildung der Erfindung gemäß Anspruch 3 ist im Hinblick auf das Ausüben eines verhältnismäßig großen Puderpartikel-Anpreßdruckes von Vorteil.

Mit der Weiterbildung der Erfindung gemäß Anspruch 5 wird erreicht, daß die Druckerzeugnisse im Bereich der Bepuderungsvorrichtung keine scharfen Krümmungen durchlaufen müssen.

Die Weiterbildung der Erfindung gemäß Anspruch 6 ist im Hinblick auf ein Entsorgen kleiner Restmengen von Puder von Vorteil, welche sich auf dem Weg zwischen dem Aufgabeelement und dem Spalt zwischen Auftragwalze und Stützelement von der Oberfläche der Auftragwalze lösen, bzw. von Puderpartikeln, die vom Aufgabeelement nicht richtig auf die Auftragwalze übertragen werden.

Mit der Weiterbildung der Erfindung gemäß Anspruch 7 ist gewährleistet, daß zwischen dem Aufgabeelement und dem zwischen Auftragwalze und Stützelementen liegenden Weg der Auftragwalze die Umfangsfläche der letzteren unter kleinem Abstand umgeben ist, was ebenfalls im Hinblick auf das Vermeiden eines Entweichens von Puderpartikeln von Vorteil ist.

Mit der Weiterbildung der Erfindung gemäß Anspruch 8 wird erreicht, daß die Puderpartikel auf der Umfangsfläche der Auftragwalze kraftschlüssig gehalten werden. Die Weiterbildung der Erfindung gemäß Anspruch 9 bringt

den Vorteil, daß die von der Auftragwalze gehaltenen Puderpartikel beim Walzenspalt zuverlässig von der Walzenoberfläche abgelöst werden und auf die Druckerzeugnisse übertragen werden.

Die Weiterbildung der Erfindung gemäß Anspruch 10 gestattet es, die Auftragwalze sehr gleichförmig unter Verwendung der bewährten, zur Direktbestäubung von Druckerzeugnissen dienenden Technologie mit Puderpartikeln zu beschichten.

Die im Anspruch 11 angegebene Alternative für das Aufbringen von Puderpartikeln auf die Umfangsfläche der Auftragwalze hat den Vorteil, daß die Aufbringung der Teilchen mechanisch erfolgt und man kein abströmendes Trägergas hat, welches einen Rest an Puderpartikeln in sich trägt. Ein weiterer Vorteil der Vorrichtung gemäß Anspruch 11 ist der, daß bei der Beschichtung der Außenfläche der Auftragwalze mit Puderpartikeln etwaige Restmengen an Puderpartikeln mit berücksichtigt werden, anders gesagt eine nur teilweise Übertragung der von der Auftragwalze getragenen Puderpartikel auf die Druckerzeugnisse, wie sie in besonderen Anwendungen erwünscht ist, nicht zu einer lokalen Doppelbeschichtung der Auftragwalze führt, wenn die restbeschichteten Oberflächenbereiche wiederum an dem Aufgabeelement vorbeilaufen.

Bei einer Bepuderungsvorrichtung nach Anspruch 12 hat man eine verbesserte Abdichtung des Aufgabeelementes gegen den stromabseitigen Bereich der Vorrichtung.

Mit der Weiterbildung der Erfindung gemäß Anspruch 13 erreicht man bei polarisierbaren oder aufladbaren Puderpartikeln eine verbesserte Übertragung derselben vom Aufgabeelement auf die Umfangsfläche der Auftragwalze.

Die Weiterbildung der Erfindung gemäß Anspruch 14 gestattet eine gezielte teilweise Beschichtung der Druckerzeugnisse mit Puderpartikeln. Damit können Teilbereiche der Druckerzeugnisse, in welchen ein Verkleben mit benachbarten Bogen eines Stapels nicht zu befürchten ist, unbeschichtet bleiben.

Die Weiterbildung der Erfindung gemäß Anspruch 15 gestattet es, die mit Puder beschichteten Bereiche und die von Puder freien Bereiche der Druckerzeugnisse auf einfache Weise vorzugeben.

Das Bestimmen des Pudermusters auf der Oberfläche der Druckerzeugnisse kann einfach automatisch erfolgen, wenn man die Druckfarbenverteilung auf dem Druckerzeugnis mit einer Sensorleiste mißt, wie im Anspruch 16 angegeben, und die Ausgangssignale dieser Sensorleiste zur Erzeugung der im Musterspeicher abgelegten Steuersignale verwendet, durch welche die einzelnen Aufgabeelementsegmente angesteuert werden.

Die Weiterbildung der Erfindung gemäß Anspruch 17 gestattet es, nicht nur bedruckte und unbedruckte Flächen zu unterscheiden, vielmehr auch (z.B. anhand der Farbe) solche Bereiche, die zwei oder mehr Farbschichten tragen, von solchen Bereichen zu unterscheiden, welche nur mit einer einzigen Farbschicht bedruckt sind. Bei manchen Druckerzeugnissen kann es ausreichen, die nur mit einer einzigen Farbschicht bedeckten Bereiche nicht zu bepudern, wenn diese Bereiche nur kleinere Abmessungen haben und somit durch benachbarte höhere mehrfarbige Bereiche sowieso schon vom benachbarten Druckbogen beabstandet sind.

Auch die Weiterbildung der Erfindung gemäß Anspruch 18 dient einem gesteuerten bereichsweisen Bepudern der Druckerzeugnisse.

Die Weiterbildung der Erfindung gemäß Anspruch 19 gestattet es, beide Seiten der Druckerzeugnisse gleichermaßen zu bepudern. Eine zweiseitige Bepuderung der Druckerzeugnisse kann u.U. vorteilhafter sein als eine starke einseitige Bepuderung nur einer Oberfläche eines beidseitig bedruckten Druckerzeugnisses, da so beide Seiten symmetrisch behandelt sind und somit im Griff und im Glanz exakt gleich sind.

Nachstehend wird die Erfindung anhand von Ausführungsbeispielen unter Bezugnahme auf die Zeichnung näher erläutert. In dieser zeigen:
- Figur 1:: einen longitudinalen schematischen Schnitt durch das abgabeseitige Ende einer Druckmaschine, in welchem eine Puderbestäubung der Druckerzeugnisse erfolgt;
- Figur 2 und 3:: je eine ähnliche Ansicht wie Figur 1, in welcher eine abgewandelte Vorrichtung zur Bepuderung von Druckerzeugnissen gezeigt ist;
- Figur 4:: eine schematische Darstellung der Verbindung verschiedener Teile der Vorrichtungen nach den Figuren 1 bis 3 mit Versorgungseinheiten;
- Figur 5:: eine ähnliche Ansichte wie Figur 1, in welcher eine abgewandelte Vorrichtung zur Bepuderung von Druckerzeugnissen gezeigt ist;
- Figur 6:: ein Schaltbild einer Steuereinheit für ein steuerbares Puderaufgabeelement der Vorrichtung nach Figur 5;
- Figur 7:: ein Schaltbild einer abgewandelten Steuereinheit für ein steuerbares Puderaufgabeelement der Vorrichtung nach Figur 5; und
- Figuren 8 und 9:: ähnliche Ansichten wie Figur 1, in welchen weitere, abgewandelte Vorrichtungen zur Bepuderung der Druckerzeugnisse gezeigt sind.

Eine Druckmaschine, die in Figur 1 nur in ihrem auslaßseitigen Endabschnitt wiedergegeben ist, hat seitliche Rahmenplatten 10, welche durch Traversen 12 verbunden sind.

In den Rahmenplatten 10 sind Achsen 14, 16 gelagert, die jeweils zwei in axialer Richtung beabstandete Kettenräder 18 bzw. 20 tragen. Über die Kettenräder 18, 20 laufen entsprechend axial beabstandete Förderketten 22 um, welche in regelmäßigen Abständen Greiferstangen 24 tragen, von denen in Figur 1 nur zwei beispielhaft gezeigt sind. Im dargestellten Endabschnitt der Druckmaschine läuft der Förderweg für die Druckerzeugnisse auf einem S-förmigen Weg über einen Stapelplatz 26, auf welchem die fertigen Druckerzeugnisse zu einem Stapel 28 gesammelt werden.

Im aufsteigenden Abschnitt des Förderweges ist bei der bedruckten Seite der Druckerzeugnisse ein Puder-Auftragkopf 30 angeordnet. Ihm bezüglich des Förderweges der Druckerzeugnisse gegenüberliegend ist eine Stützwalze 32 vorgesehen, die über eine Welle 34 in den Rahmenplatten 10 gelagert ist.

Der Auftragkopf 30 hat ein Gehäuse 36, in welchem eine Auftragwalze 38 umläuft. Letztere ist über eine Hohlwelle 40 in den Rahmenplatten 10 gelagert. Durch die Hohlwelle 40 erstreckt sich im Gleitsitz ein Tragrohr 42, welches ein exzentrisches, in axialer Richtung verlaufendes Blasrohr 44 trägt. Das Blasrohr 44 ist (vgl. Figur 4) über ein 2/2-Magnetventil 46 und einen Druckregler 48 mit einer Druckluftleitung 50 verbunden.

In der Stützwalze 32 ist eine axiale Ausnehmung 52 vorgesehen; entsprechend weist die Auftragwalze 38 eine axiale Ausnehmung 54 auf. Die Ausnehmungen 52, 54 haben eine Tiefe, die so bemessen ist, daß sie notfalls alleine eine Greiferstange 24 aufnehmen können. Die Umfangserstreckung der Ausnehmungen 52, 54 entspricht der in Förderrichtung gemessenen Abmessung einer Greiferstange 24 plus einem Sicherheitszuschlag.

Die Stützwalze 32 ist drehfest mit einem Zahnkranz 56 verbunden, der mit der Unterseite der Förderkette 22 zusammenarbeitet. Die Auftragwalze 38 ist mit einem Zahnkranz 58 verbunden, der in Figur 1 als in der Zeichenebene liegend wiedergegeben ist, in Wirklichkeit aber zur Zeichenebene versetzt ist und mit der zweiten, in der Zeichnung nicht wiedergegebenen Förderkette kämmt. Damit werden die Stützwalze 32 und die Auftragwalze 38 in entgegengesetztem Drehsinne angetrieben, wobei die Phasenlage der beiden Walzen so eingestellt ist, daß sie die Ausnehmungen 52, 54 im Walzenspalt treffen und von beiden Seiten her eine synchron in den Walzenspalt einlaufende Greiferstange 24 umschließen.

Damit kann die Auftragwalze 38 unter kleinem Spiel oder kraftschlüssig auf der Stützwalze 32 laufen.

In dem die Auftragwalze 38 umgebenden Gehäuse 36 ist eine Düsenleiste 62 angeordnet, welche ein Verteilerrohr 64 und eine Vielzahl von diesem getragener Düsen aufweist.

Aus einem Puder-Vorratsbehälter 68 wird durch eine Dosiereinrichtung 70, die z.B. einen Plattenvibrator umfassen kann, ein kontinuierlicher einstellbarer Puderstrom ausgetragen. Dieser wird dem einen Einlaß einer Mischdüse 72 zugeführt, deren zweiter Eingang über ein 2/2-Magnetventil 74 und einen Druckregler 76 mit der Druckluftleitung 50 verbunden ist. Der Auslaß der Mischdüse 72, an welchem ein Pudernebelstrom erhalten wird, ist mit dem Einlaß des Verteilerrohres 64 verbunden. Aus den zu der Umfangsfläche der Auftragwalze 38 weisenden Abgabeöffnungen der Düsenleiste 62 treten somit Pudernebelbüschel aus. Die in diesen enthaltenen Puderpartikel bleiben zumindest zum Teil an der Außenfläche der Auftragwalze 38 hängen, wie in Figur 1 bei 80 angedeutet.

Das Haftvermögen der Puderpartikel auf der Außenfläche der Auftragwalze 38 kann man dadurch verbessern, daß man die bei 82 gezeigte Umfangswand der Auftragwalze 38 aus einem geeigneten Material, insbesondere Kunststoffmaterial, herstellt, in welchem die Puderpartikel (üblicherweise Maisstärkepartikel mit einem mittleren Teilchendurchmesser bei etwa 10 bis20 µm) gut haften.

Um ein Austreten von Pudernebel aus dem stromabseitigen Endabschnitt des Gehäuses 36 zu verhindern, ist in Drehrichtung gesehen vor der Düsenleiste 62 eine Blasleiste 84 vorgesehen, die über einen Druckregler 86 an die Druckluftleitung 50 angeschlossen ist.

Wie ferner aus Figur 1 ersichtlich, hat das Gehäuse 36 in seinem stromab der Düsenleiste 62 liegenden Abschnitt einen Wandabschnitt 88, der koaxial zur Hohlwelle 40 ist und unter geringem Abstand über der Außenfläche der Auftragwalze 38 verläuft. Das stromabseitige Ende der Umfangswand 82 ist so weit von der Förderfläche, die von den Greiferstangen 24 durchlaufen wird, entfernt, daß letztere unbehindert an dem Ende der Umfangswand 82 vorbeilaufen.

Etwa bei der Mitte der Umfangserstreckung der Umfangswand 82 ist an das Gehäuse 36 ein Absaugrohr 90 angeschlossen, welches (vgl. Figur 4) mit einem saugenden Ventilator 92 verbunden ist. Auf diese Weise wird das noch restliche Puderpartikel enthaltende Trägergas des Nebels abgesaugt und verhindert, daß freie, nicht von der Oberfläche der Auftragwalze 38 getragene Puderpartikel beim stromaufseitigen Ende des Gehäuses 36 austreten. Der vom Ventilator 92 angesaugte Luftstrom und der hierdurch im Inneren des Gehäuses 36 erzeugte Unterdruck ist klein, so daß keine Puderpartikel von der Oberfläche der Auftragwalze 38 abgesaugt werden.

Die in den Walzenspalt gelangenden Puderpartikel werden dann beim Inberührungkommen mit der noch klebrigen Druckfarbe der Druckerzeugnisse auf die Druckfarben übertragen und laufen mit diesen weiter, während die nun wieder von Puderpartikeln freie Oberfläche der Auftragwalze 38 zur neuerlichen Puderbeschichtung zur Düsenleiste 62 läuft.

Bei dem in Figur 2 gezeigten abgewandelten Ausführungsbeispiel für eine Bepuderungsvorrichtung ist in Drehrichtung gesehen hinter der Düsenleiste 62 eine drahtförmige Elektrode 64 vorgesehen, die (vgl. Figur 4) mit der einen Klemme eines Hochspannungsgenerators 96 verbunden ist. Dessen zweite Klemme ist mit der Maschinenerde verbunden, auf welcher auch die Hohlwelle 40 liegt. Normalerweise wird die Elektrode 94 auf positives Potential gelegt, und das zwischen der Elektrode 94 und der Auftragwalze 38 aufgebaute Feld unterstützt ein Wandern von Puderpartikeln 80 zur Walzenoberfläche.

Bei dem in Figur 3 gezeigten Ausführungsbeispiel ist die Umfangswand 82 der Auftragwalze 38 aus einem Sintermaterial hergestellt, dessen Poren so bemessen sind, daß keine Puderpartikel in das Wandmaterial eintreten können, die Wand aber insgesamt noch luftdurchlässig ist.

Auf der Innenseite der Umfangswand 82 ist ein Saugkasten 98 angeordnet, der (vgl. Figur 4) über einen Druckregler 100 mit einer Saugmaschine 102 verbunden ist. Diese Verbindung ist in Figur 3 nicht wiedergegeben; sie erfolgt durch eine Durchführung durch das zweite Ende der Hohlwelle 40.

Durch die Unterdruckbeaufschlagung des zwischen der Düsenleiste 62 und dem stromaufseitigen Ende des Gehäuses 36 liegenden Umfangsabschnittes der Auftragwalze 38 erhält man ein gutes Festhalten der Puderpartikel auf der Walzenoberfläche. Die Auftragwalze kann somit eine größere Pudermenge pro Flächeneinheit tragen. Nach Abschalten der Unterdruckbeaufschlagung hinter dem in Drehrichtung gesehen hinteren Ende des Saugkastens 98 und durch die vom Blasrohr 44 abgegebene Luft wird eine effektive Übertragung der Puderpartikel von der Auftragwalze 38 auf die Druckerzeugnisse gewährleistet.

Figur 5 zeigt eine Bepuderungsvorrichtung, die aus derjenigen nach Figur 1 abgeleitet ist. Für jede der Düsen 66 ist ein Magnetventil 104 vorgesehen, welches die Verbindung zwischen der Düse und dem Verteilerrohr 64 steuert. Die verschiedenen Magnetventile sind an zugeordnete Ausgangsklemmen einer Steuereinheit 106 angeschlossen (vgl. Figur 6).

Die Steuereinheit 106 arbeitet in Abhängigkeit von den Ausgangssignalen einer Sensorleiste 108, die stromauf des Puderauftragkopfes 30 transversal über dem Förderweg der Druckerzeugnisse angeordnet ist. Die Sensorleiste 108 umfaßt eine Vielzahl von Sensorelementen 110, wobei jedes der Sensorelemente 110 in einer zur Zeichenebene parallelen Ebene liegt, welche durch eine zugeordnete der Düsen 66 verläuft.

Die Sensorleiste 108 liegt um eine Strecke vor dem durch die Stützwalze 32 und die Auftragwalze 38 vorgegebenen Walzenspalt, die der Abwicklung desjenigen Umfangsabschnittes der Auftragwalze 38 entspricht, der zwischen der Düsenleiste 62 und dem Walzenspalt liegt.

Aufgrund der synchronisierten Bewegung von Auftragwalze 38 und Förderketten 22 wird somit der im Walzenspalt befindliche Abschnitt eines Druckerzeugnisses mit denjenigen Puderpartikeln belegt, die zu dem Zeitpunkt von der Düsenleiste 62 abgegeben wurden, als sich der entsprechende Oberflächenbereich des Druckerzeugnisses unter der Sensorleiste 108 befand.

Damit kann die Steuereinheit 106 einfach, wie in Figur 6 dargestellt, aus den einzelnen Sensorelementen zugeordneten Diskriminatorkreisen 112 bestehen, die im einfachsten Falle nur feststellen, ob der unter dem Sensorelement liegende Oberflächenbereich des Druckerzeugnisses bedruckt ist oder nicht. Komplizierter ausgebildete Diskriminatorkreise können untersuchen, ob der vom zugehörigen Sensorelement gerade erfaßte Bereich der Oberfläche des Druckerzeugnisses mit einer, zwei oder mehr Druckfarben bedruckt ist.

Die Diskriminatorkreise 112 erzeugen jeweils dann ein Ausgangssignal, wenn die Analyse der Bedruckung ergibt, daß eine Bepuderung im gerade geprüften Oberflächenbereich notwendig ist. Das Ausgangssignal der Diskriminatorkreise 112 kann dann nach Verstärkung in Verstärkern 114 direkt zur Ansteuerung der Magnetventile 104 verwendet werden.

Bei einem abgewandelten Ausführungsbeispiel findet eine modifizierte Steuereinheit Verwendung, die es auch gestattet, neben der in Figur 5 gezeigten speziellen, auf die Lage der Düsenleiste 62 abgestimmten durch ausgezogenen Linien wiedergegebenen Stellung der Sensorleiste 108 eine andere Stellung der Sensorleiste zu wählen, die sich u.U. aus der Notwendigkeit ergibt, stromauf des Puderauftragkopfes 30 andere Elemente anzuordnen, z.B. einen zusätzlichen Trockner. Eine so angeordnete Sensorleiste ist in Figur 5 gestrichelt angedeutet.

Wie aus Figur 7 ersichtlich, sind hierzu die Ausgänge der den Sensorelementen 110-1 bis 110-N (N = Anzahl der Düsen 66 der Düsenleiste 62) zugeordneten Diskriminatorkreise 112-1 bis 112-N über erste Eingänge ODER-Gliedern 116 mit einem Einleseregister 118 eines Musterspeichers 120 verbunden. Dessen Zellenzahl ist mindestens gleich der Zahl, welche man durch Dividieren der Länge eines Druckbogens durch die Länge des Meßbereiches eines Sensorelementes 110 erhält.

Ein Drehmelder 122, der mit der Hohlwelle 40 gekoppelt ist, ist mit dem Eingang eines Analog/Digitalwandlers 124 verbunden. Dessen Ausgang mit dem einen Eingang eines digitalen Summierkreises 126 verbunden, der an seinem zweiten Eingang über eine Leitung 128 ein digitales Phasensignal erhält, welches dem Unterschied in der Lage der Sensorleiste 108 zu demjenigen Punkt des Förderweges der Druckerzeugnisse entspricht, der gleich weit vom Walzenspalt entfernt ist wie die Düsenleiste 62. Bei den in Figur 5 gezeigten Verhältnissen entspricht das Phasensignal dem Lageunterschied zwischen der durch volle Linien dargestellten Sensorleiste und der gestrichelt eingezeichneten Sensorleiste.

Der Ausgang des Summierkreises 126 ist mit den einen Eingängen eines ODER-Gliedes 130 verbunden, dessen Ausgang mit einem Adressierregister 132 des Musterspeichers 120 verbunden ist.

Die Speicherzellen des Musterspeichers 120 sind ferner über ein Ausleseregister 134 mit den Eingängen der Verstärker 114-1 bis 114-N verbunden.

Die zweiten Eingänge der ODER-Glieder 116-1 bis 116-N sind mit Leitungen 136-1 bis 136-N verbunden, so daß der Musterspeicher 120 auch direkt durch von einem Rechner bereitgestellte oder einem Datenträger ausgelesene Signale gefüllt werden kann. Bei einem solchen Einlesen des Musterspeichers 120 erfolgt die Adressierung über die zweiten Eingänge des ODER-Gliedes 130, welches mit einer Leitung 138 verbunden ist.

Dem Musterspeicher 120 ist ein Steuerkreis 140 zugeordnet, der in Abhängigkeit von einem über eine Leitung 142 von einer Hauptsteuerung übermittelten Steuersignal eine Einlese-Aktivierungsklemme IE bzw. eine Auslese-Aktivierungsklemme OE mit Signal beaufschlagt.

Die in Figur 7 gezeigte Steuerung arbeitet folgendermaßen:

In einem ersten Lernmodus werden die von den Diskriminatorkreisen 112 aufgrund der Ausgangssignale der Sensorelemente 110 erzeugten Steuersignale unter Adressierung durch den Drehmelder 122 im Musterspeicher 120 abgelegt, wobei der Summierkreis 120 bewirkt, daß die abgelegten Signale im Musterspeicher 120 denjenigen entsprechen, welche man erhielte, wenn sich die gestrichelt angedeutete Sensorleiste 108 an der in Figur 5 mit vollen Linien eingezeichneten Position befände, also gleichen Abstand vom Walzenspalt hätte wie die Düsenleiste 62.

In einem zweiten Typ von Lernmodus werden entsprechende Steuersignale über die Leitungen 136 übernommen und unter Adressierung durch die auf der Leitung 142 stehenden Signale im Musterspeicher 120 abgelegt.

Zum Bepudern von Druckerzeugnissen werden die Speicherzellen des Musterspeichers 120 unter Adressierung durch den Drehmelder 122 ausgelesen, wobei die in Figur 7 nicht wiedergegebene übergeordnete Steuerung dafür sorgt, daß auf der Leitung 128 kein Signal steht, so daß man am Ausgang des Summierkreises 126 das unveränderte Ausgangssignal des Analog/Digitalwandlers 124 erhält.

In Abwandlung des oben unter Bezugnahme auf Figur 5 beschriebenen Ausführungsbeispieles kann man auch (ggf. zusätzlich) ein Blasrohr 44 vorsehen, dessen Abgabedüsen ähnlich getrennt steuerbar sind wie die Düsen 66 der Düsenleiste 66. Die Ansteuerung der Abgabedüsen erfolgt dann ähnlich wie oben an Hand von Figur 6 bzw. 7 für die Düsen 66 beschrieben, jedoch unter Berücksichtigung der geänderten Phasenlage zur Sensorleiste.
Bei dem abgewandelten Ausführungsbeispiel der Bepuderungsvorrichtung nach Figur 6 ist anstelle einer Düsenleiste 72 eine Magnetbürste 144 vorgesehen, ähnlich, wie sie zum Aufbringen von Tonerpartikeln auf die Trommeln von Fotokopierern und Laserdruckern verwendet wird.

Die Auftragwalze 38 trägt nun auf ihrer Umfangswand zusätzlich eine lichtempfindliche Schicht 146. Stromauf der Magnetbürste 144 ist ein Koronadraht 148 und eine Leuchtdiodenleiste 150 vorgesehen. Die Ansteuerung von einzelnen Leuchtdioden oder Leuchtdiodengruppen der Leuchtdiodenleiste 150 erfolgt ähnlich, wie obenstehend für die Magnetventile 104 beschrieben.

Die Magnetbürste 144 ist am schlitzförmigen unteren Austragende des Pudervorratsbehälters 68 angeordnet und übernimmt aus diesem Puderpartikel, welche von der Magnetbürste 144 auf die nicht belichteten Abschnitte der Schicht 146 übertragen werden, wie beim Fotokopieren üblich. Die pulverbeschichteten Bereich der Auftragwalze 38 geben dann im Walzenspalt die Puderpartikel an die Druckerzeugnisse ab. Eine solche Auftragwalze hat erheblich größere Abmessung als die fotoleitende Trommel eines Fotokopierers. Da man bei der selektiven bereichsweisen Bepuderung von Druckerzeugnissen aber keine hohe Auflösung benötigt, auch die zu übertragenden Partikel viel größere Abmessungn aufweisen als Tonerpartikel, kann man für die fotoleitende Schicht 146 preisgünstigere Materialien verwenden als für Fotoleiter-Trommeln.

Bei dem weiter abgewandelten Ausführungsbeispiel nach Figur 9 ist die Stützwalze 32 ersetzt durch eine zweite Auftragswalze 38' eines zum Puderauftragkopf 30 symmetrischen zweiten Puderauftragkopfes 30'. Auf diese Weise können die Druckerzeugnisse gleichmäßig von beiden Seiten her bepudert werden.

## Patentansprüche

1. Vorrichtung zum Bepudern von Druckerzeugnissen in einer Druckmaschine, durch welche die Druckerzeugnisse mittels von flexiblen Fördermitteln (22) getragenen Greiferstangen (24) hindurchbewegt werden, mit einem Vorratsbehälter (68) für Pudermaterial, mit einer Einrichtung (70) zum Ausbringen eines dosierten Puderstromes aus dem Vorratsbehälter (68) und mit einem Auftragkopf (30), welcher den dosierten Puderstrom über die Breite der an ihm vorbeibewegten Druckerzeugnisse verteilt auf letztere aufbringt, dadurch gekennzeichnet, daß der Auftragkopf (30) eine Auftragwalze (38) aufweist, deren Umfang dem Abstand aufeinanderfolgender Greiferstangen (24) auf den flexiblen Fördermitteln (22) entspricht und welche eine axiale Oberflächenausnehmung (54) aufweist, welche eine Greiferstange (24) zumindest teilweise aufnehmen kann; daß die Bahn der Druckerzeugnisse tangential zur Umfangsfläche der Auftragwalze (38) verläuft und die Druckerzeugnisse auf ihrer von der Auftragwalze (38) abliegenden Seite durch ein Stützelement (32; 38') abgestützt sind; und daß mit der Auftragwalze (38) in Drehrichtung gesehen vor dem durch die Auftragwalze (38) und das Stützelement (32; 38') begrenzten Spalt ein Puderaufgabeelement (62; 144) zusammenarbeitet, welches sich über die Länge der Auftragwalze (38) erstreckt und mit dem von der Ausbringeinrichtung (70) bereitgestellten Puderstrom beaufschlagt ist und diesen über die Länge der Auftragwalze (38) verteilt.

2. Vorrichtung nach Anspruch 1, dadurch gekennzeichnet, daß das Stützelement (32; 38') am Durchtrittsspalt mit gleicher Geschwindigkeit läuft wie die Auftragwalze.

3. Vorrichtung nach Anspruch 1 oder 2, dadurch gekennzeichnet, daß zumindest die Auftragwalze (38), ggf. auch das Stützelement (32; 38') drehfest mit einem Antriebsteil (56, 58) verbunden ist, welches mit einem der flexiblen Fördermittel (22) zusammenarbeitet.

4. Vorrichtung nach Anspruch 2 oder 3, dadurch gekennzeichnet, daß das Stützelement (32; 38') eine Stützwalze ist.

5. Vorrichtung nach Anspruch 4, dadurch gekennzeichnet, daß die Stützwalze (32; 38') ebenso wie die Auftragwalze (38) mit einer axialen Oberflächenausnehmung (52, 54) versehen ist, in welcher eine Greiferstange (24) zumindest teilweise Aufnahme finden kann, wobei die Phasenlage von Stützwalze (32; 38') und Auftragwalze (38) so fest gekoppelt ist, daß ihre Oberflächenausnehmungen (52, 54) gleichzeitig mit einer Greiferstange (24) durch den Durchtrittsspalt hindurchbewegt werden.

6. Vorrichtung nach einem der Ansprüche 1 bis 5, gekennzeichnet durch ein die Auftragwalze (38) umgebendes Gehäuse (36), dessen Innenraum mit einer Absaugeinrichtung (90, 92) in Verbindung steht.

7. Vorrichtung nach einem der Ansprüche 1 bis 6, dadurch gekennzeichnet, daß ein die Auftragwalze (38) umgebendes Gehäuse (36) einen die Mantelfläche der Auftragwalze (38) unter kleinem Abstand begleitende koaxiale Gehäusewand (82) aufweist.

8. Vorrichtung nach einem der Ansprüche 1 bis 7, dadurch gekennzeichnet, daß die Auftragwalze (38) hohl ist und daß ihre Umfangswand (82) aus einem luftdurchlässigen für Puder aber undurchlässigen Material, z.B. einem Sintermaterial aus Kunststoff, gefertigt ist und daß der Innenraum der Auftragwalze (38) mit einer Unterdruckquelle (98 bis 102) in Verbindung steht.

9. Vorrichtung nach einem der Ansprüche 1 bis 8, dadurch gekennzeichnet, daß im Inneren der Auftragwalze (38) in der Nachbarschaft des Durchtrittsspaltes eine Blasleiste (84) angeordnet ist.

10. Vorrichtung nach einem der Ansprüche 1 bis 9, dadurch gekennzeichnet, daß das Puder-Aufgabelement (62) eine Düsenleiste ist, welche mit dem Ausgang einer Mischeinrichtung (72) verbunden ist, welche den von der Ausbringeinrichtung (70) erzeugten dosierten Puderstrom mit einem Trägergasstrom vermischt.

11. Vorrichtung nach einem der Ansprüche 1 bis 9, dadurch gekennzeichnet, daß das Puder-Aufgabeelement eine Bürstenwalze, insbesondere eine durch magnetische Teilchen und einen stabförmigen radial magnetisierten Permanentmagneten gebildete Magnetbürstenwalze (144) ist, welche an einem ersten Umfangsabschnitt mit dem dosierten Puderstrom beaufschlagt ist und an einem anderen Umfangsabschnitt die Oberfläche der Auftragwalze (38) berührt.

12. Vorrichtung nach einem der Ansprüche 1 bis 11, dadurch gekennzeichnet, daß auf einem die Auftragwalze (38) umschließenden Gehäuse (36) in Drehrichtung gesehen vor dem Aufgabeelement (62) eine Sperrluft-Blasleiste (84) vorgesehen ist, welche einen radial gerichteten, vorzugsweise radial und in Walzendrehrichtung gerichteten Luftvorhang erzeugt.

13. Vorrichtung nach einem der Ansprüche 1 bis 12, gekennzeichnet durch eine sich in axialer Richtung der Auftragwalze (38) erstreckende Aufgabeelektrode (94) und einen Spannungsgenerator (96), dessen eine Anschlußklemme mit der Aufgabeelektrode (94) und dessen andere Anschlußklemme mit der Auftragwalze (38) leitend verbunden ist.

14. Vorrichtung nach einem der Ansprüche 1 bis 13, dadurch gekennzeichnet, daß das Aufgabelement (62) und/oder ein beim Durchtrittsspalt angeordnetes Puder-Ablöseelement (44) eine Mehrzahl unabhängig voneinander aktivierbarer Arbeitssegmente aufweist und daß letztere durch eine Steuereinheit (106) so angesteuert werden, daß die Druckerzeugnisse nur in vorgegebenen Teilbereichen mit Puder bestäubt werden.

15. Vorrichtung nach Anspruch 14, dadurch gekennzeichnet, daß die Steuereinheit (106) einen Musterspeicher (120) umfaßt, welcher die Aktivierungssignale für die Arbeitssegmente (66) für einen Umlauf der Auftragwalze (38) enthält und welcher gemäß der momentanen Winkelstellung der Auftragwalze (38) adressiert wird.

16. Vorrichtung nach Anspruch 15, gekennzeichnet durch eine sich quer über die Bahn der Druckerzeugnisse erstreckende Sensorleiste (108) mit Sensorelementen (110), welche eine Vielzahl der Farbenstärke der jeweils durch sie überwachten transversalen Bereiche des Druckerzeugnisses zugeordneter Meßsignale bereitstellen, und durch eine Einlesesteuereinheit für den Musterspeicher, welche die Meßsignale unter Adressierung des Musterspeichers (120) gemäß der momentanen Winkelstellung der Auftragwalze (38) in dem Musterspeicher (120) ablegt.

17. Vorrichtung nach Anspruch 16, gekennzeichnet durch eine Diskriminatoranordnung (112), welche zwischen die Ausgänge der Sensorleiste (108) und den Musterspeicher (120) geschaltet ist.

18. Vorrichtung nach Anspruch 14, dadurch gekennzeichnet, daß das Aufgabeelement (62) eine Mehrzahl einzeln aktivierbarer Arbeitssegmente (66) aufweist und stromauf des Durchtrittsspaltes eine Sensorleiste (108) mit einer Vielzahl von Sensorelementen (110) angeordnet ist, welche eine Vielzahl der Farbenstärke des jeweils vor den Sensorelementen liegenden Bereiches des Druckerzeugnisses zugeordneter Meßsignale bereitstellt, und daß die Meßsignale jeweils zur Ansteuerung eines zugeordneten Arbeitssegmentes (66) dienen, ggf. durch einen zugeordneten Diskriminatorkreis (112) modifiziert.

19. Vorrichtung nach einem der Ansprüche 1 bis 18, dadurch gekennzeichnet, daß das Stützelement durch einen zweiten Auftragkopf (30') gebildet ist, wobei der erste Auftragkopf (30) und der zweite Auftragkopf (30') funktionsmäßig gleichwirkend sind, vorzugsweise symmetrisch zur Förderfläche der Druckerzeugnisse ausgebildet sind.

## Claims

1. Device for dusting printed products in a printing machine, through which the printed products are moved by means of gripper rods (24) carried by flexible conveying means (22), with a reservoir (68) for powder material, with a device (70) for delivering a metered powder stream from the reservoir (68) and with an application head (30) which applies the metered powder stream, in a manner distributed over the width of the printed products moved past it, to the said printed products, characterized in that the application head (30) has an application roller (38), the circumference of which corresponds to the distance between successive gripper rods (24) on the flexible conveying means (22) and which has an axial surface recess (54) which can at least partially receive a gripper rod (24); in that the path of the printed products runs tangentially to the circumferential surface of the application roller (38) and the printed products are supported by a support element (32; 38') on their side lying away from the application roller (38); and in that a powder feed element (62; 144) which extends over the length of the application roller (38) and is supplied with the powder stream provided by the delivery device (70) and distributes it over the length of the application roller (38) cooperates with the application roller (38) upstream of the gap limited by the application roller (38) and the support element (32; 38') when viewed in the direction of rotation.

2. Device according to Claim 1, characterized in that the support element (32; 38') runs at the same speed as the application roller (38) at the passage gap.

3. Device according to Claim 1 or 2, characterized in that at least the application roller (38), optionally also the support element (32; 38'), is connected so as not to rotate to a drive part (56, 58) which cooperates with one of the flexible conveying means (22).

4. Device according to Claim 2 or 3, characterized in that the support element (32; 38') is a support roller.

5. Device according to Claim 4, characterized in that the support roller (32; 38') as well as the application roller (38) is provided with an axial surface recess (52, 54) in which a gripper rod (24) may find at least partial acceptance, wherein the phase relation of support roller (32; 38') and application roller (38) is firmly coupled in such a way that their surface recesses (52, 54) are moved through the passage gap simultaneously with a gripper rod (24).

6. Device according to one of Claims 1 to 5, characterized by a housing (36) surrounding the application roller (38), the internal chamber of which housing is connected to an extraction device (90, 92).

7. Device according to one of Claims 1 to 6, characterized in that a housing (36) surrounding the application roller (38) has a coaxial housing wall (82) accompanying the lateral surface of the application roller (38) at a short distance.

8. Device according to one of Claims 1 to 7, characterized in that the application roller (38) is hollow and that its circumferential wall (82) is made of a material which is air-permeable for powder but impermeable, a sinter material of plastic for example, and that the internal chamber of the application roller (38) is connected to a partial-vacuum source (98 to 102).

9. Device according to one of Claims 1 to 8, characterized in that a bank of blowers (84) is arranged in the interior of the application roller (38) in the vicinity of the passage gap.

10. Device according to one of Claims 1 to 9, characterized in that the powder feed element (62) is a bank of nozzles, which is connected to the outlet of a mixing device (72), which mixes the metered powder stream produced by the delivery device (70) with a carrier gas stream.

11. Device according to one of Claims 1 to 9, characterized in that the powder feed element is a brush roller, particularly a magnetic brush roller (144) formed by magnetic particles and a bar-shaped radially magnetized permanent magnet which is applied to a first circumferential section with the metered powder stream and touches the surface of the application roller (38) at another circumferential section.

12. Device according to one of Claims 1 to 11, characterized in that a sealing air bank of blowers (84) which generates a curtain of air directed radially, preferably directed radially and in the roller direction of rotation, is provided on a housing (36) surrounding the application roller (38) upstream of the feed element (62) when viewed in the direction of rotation.

13. Device according to one of Claims 1 to 12, characterized by a feed electrode (94) extending in axial direction of the application roller (38) and a voltage generator (96), the one connection terminal of which is connected to the feed electrode (94) and the other terminal to the application roller (38) in conducting manner.

14. Device according to one of Claims 1 to 13, characterized in that the feed element (62) and/or a powder detachment element (44) arranged at the passage gap has a multiplicity of working segments which can be activated independently of each other and that the latter are controlled by a control unit (106) in such a way that the printed products are dusted with powder only in specified partial regions.

15. Device according to Claim 14, characterized in that the control unit (106) comprises a pattern memory (120) which contains the activation signals for the working segments (66) for a revolution of the application roller (38) and which is addressed according to the instantaneous angular position of the application roller (38).

16. Device according to Claim 15, characterized by a bank of sensors (108) extending transversely over the path of the printed products with sensor elements (110) which provide a plurality of measuring signals allocated to the colour strength of the particular transverse regions of the printed products which they monitor, and by a read-in control unit for the pattern memory which files the measuring signals in the pattern memory (120), addressing the pattern memory (120) according to the instantaneous angular position of the application roller (38).

17. Device according to Claim 16, characterized by a discriminator arrangement (112) which is switched between the outputs of the bank of sensors (108) and the pattern memory (120).

18. Device according to Claim 14, characterized in that the feed element (62) has a multiplicity of individually activatable working segments (66) and a bank of sensors (108) with a plurality of sensor elements (110) is arranged upstream of the passage gap, which bank of sensors provides a plurality of measuring signals allocated to the colour strength of the particular region of the printed product lying in front of the sensor elements, and in that the measuring signals serve in each case to control an allocated working segment (66), optionally modified by an allocated discriminator circuit (112).

19. Device according to one of Claims 1 to 18, characterized in that the support element is formed by a second application head (30'), wherein the first application head (30) and the second application head (30') act equally in terms of function, preferably are formed symmetrically to the conveying surface of the printed products.

## Revendications

1. Dispositif pour poudrer des produits imprimés dans une machine d'impression à travers laquelle les produits imprimés sont déplacés au moyen de barres preneuses (24) portées par des moyens de transport flexibles (22), comprenant un réservoir de stockage (68) de matériau en poudre, un dispositif (70) pour distribuer un flux dosé de poudre à partir du réservoir de stockage (68), et une tête applicatrice (30), qui répand le flux dosé de poudre sur les produits imprimés qui passent devant elle, en répartissant ce flux sur leur largeur, **caractérisé** en ce que la tête applicatrice (30) comprend un cylindre applicateur (38), dont la circonférence correspond à l'écartement de barres preneuses (24) successives sur les moyens de transport flexibles (22) et qui présente un évidement de surface (54) axial, qui peut recevoir au moins partiellement une barre preneuse (24) ; en ce que le parcours des produits imprimés s'étend tangentiellement à la face circonférentielle du cylindre applicateur (38), et les produits imprimés sont soutenus, sur leur côté opposé au cylindre applicateur (38), par un élément de soutien (32 ; 38') ; et en ce qu'un élément d'alimentation en poudre (62 ; 144) coopère avec le cylindre applicateur (38) avant, considéré dans la direction de rotation, la fente délimitée par le cylindre applicateur (38) et l'élément de soutien (32 ; 38'), l'élément d'alimentation en poudre (62 ; 144) s'étendant sur la longueur du cylindre applicateur (38), étant alimenté en flux de poudre fourni par le dispositif distributeur (70) et répartissant ce flux sur la longueur du cylindre applicateur (38).

2. Dispositif selon la revendication 1, **caractérisé** en ce que l'élément de soutien (32 ; 38'), à la fente de passage, tourne à la même vitesse que le cylindre applicateur.

3. Dispositif selon la revendication 1 ou 2, **caractérisé** en ce qu'au moins le cylindre applicateur (38), et éventuellement aussi l'élément de soutien (32 ; 38'), est assemblé en solidarité de rotation à un élément d'entraînement (56, 58) qui coopère avec un des moyens de transport flexibles (22).

4. Dispositif selon la revendication 2 ou 3, **caractérisé** en ce que l'élément de soutien (32 ; 38') est un cylindre de soutien.

5. Dispositif selon la revendication 4, **caractérisé** en ce que le cylindre de soutien (32 ; 38') est pourvu, tout comme le cylindre applicateur (38), d'un évidement de surface (52, 54) axial dans lequel peut être au moins partiellement reçue une barre preneuse (24), la position de phase du cylindre de soutien (32 ; 38') et du cylindre applicateur (38) étant fixement couplée de telle sorte que leurs évidements de surface (52, 54) sont déplacés en même temps qu'une barre preneuse (24) à travers la fente de passage.

6. Dispositif selon une des revendications 1 à 5, **caractérisé** par un carter (36), qui entoure le cylindre applicateur (38) et dont l'espace intérieur est relié à un dispositif d'aspiration (90, 92).

7. Dispositif selon une des revendications 1 à 6, **caractérisé** en ce qu'un carter (36) entourant le cylindre applicateur (38) présente une paroi de carter coaxiale (82) qui accompagne la face d'enveloppe du cylindre applicateur (38) à une petite distance.

8. Dispositif selon une des revendications 1 à 7, **caractérisé** en ce que le cylindre applicateur (38) est creux et en ce que sa paroi circonférentielle (82) est réalisée en un matériau laissant passer l'air mais non la poudre, par exemple un matériau fritté à base de matière plastique, et en ce que l'espace intérieur du cylindre applicateur (38) est relié à une source de dépression (98 à 102).

9. Dispositif selon une des revendications 1 à 8, **caractérisé** en ce qu'une barrette de soufflage (84) est disposée à l'intérieur du cylindre applicateur (38) au voisinage de la fente de passage.

10. Dispositif selon une des revendications 1 à 9, **caractérisé** en ce que l'élément d'alimentation en poudre (62) est une barrette à buses, qui est reliée à la sortie d'un dispositif mélangeur (72) qui mélange le flux dosé de poudre, produit par le dispositif distributeur (70), à un flux de gaz porteur.

11. Dispositif selon une des revendications 1 à 9, **caractérisé** en ce que l'élément d'alimentation en poudre est un cylindre brosseur, notamment un cylindre brosseur magnétique (144), qui est formé de particules magnétiques et d'un amant permanent radialement aimanté en forme de barreau, et qui est alimenté en flux dosé de poudre sur une première partie de sa circonférence et, sur une autre partie de sa circonférence, entre en contact avec la surface du cylindre applicateur (38).

12. Dispositif selon une des revendications 1 à 11, **caractérisé** en ce qu'une barrette de soufflage (84) d'air de barrage est prévu avant, considéré dans la direction de rotation, l'élément d'alimentation (62) sur un carter (36) entourant le cylindre applicateur (38), et elle produit un rideau d'air orienté radialement, de préférence orienté radialement et dans la direction de rotation du cylindre.

13. Dispositif selon une des revendications 1 à 12, **caractérisé** par une électrode d'alimentation (94) s'étendant dans la direction axiale du cylindre applicateur (38), et un générateur de tension (96) dont une borne de connexion est reliée en conduction à l'électrode d'alimentation (94), et l'autre borne de connexion au cylindre applicateur (38).

14. Dispositif selon une des revendications 1 à 13, **caractérisé** en ce que l'élément d'alimentation (62), et/ou un élément de décollement de poudre (44) disposé au niveau de la fente de passage, présente une pluralité de segments de travail pouvant être activés indépendamment les uns des autres, et en ce que ces segments sont commandés, par une unité de commande (106), de telle sorte de la poudre est pulvérisée seulement sur des régions partielles prédéfinies des produits imprimés.

15. Dispositif selon la revendication 14, **caractérisé** en ce que l'unité de commande (106) comprend une mémoire de modèles (120), qui contient les signaux d'activation pour les segments de travail (66) pour une révolution du cylindre applicateur (38) et qui est adressée conformément à la position angulaire momentanée du cylindre applicateur (38).

16. Dispositif selon la revendication 15, **caractérisé** par une barrette de détecteurs (108), qui s'étend transversalement au-dessus du parcours des produits imprimés et qui est pourvue d'éléments détecteurs (110) qui fournissent une pluralité de signaux de mesure associés à l'épaisseur d'encre des régions transversales des produits imprimés qu'ils surveillent respectivement, et par une unité de commande d'entrée pour la mémoire de modèles, qui dépose les signaux de mesure dans la mémoire de modèles (120) en adressant la mémoire de modèles (120) conformément à la position angulaire momentanée du cylindre applicateur (38).

17. Dispositif selon la revendication 16, **caractérisé** par un montage discriminateur (112), qui est monté entre les sorties de la barrette de détecteurs (108) et la mémoire de modèles (120).

18. Dispositif selon la revendication 14, **caractérisé** en ce que l'élément d'alimentation (62) présente une pluralité de segments de travail (66) pouvant être individuellement activés, et une barrette de détecteurs (108) est disposée en amont de la fente de passage et est pourvue d'une pluralité d'éléments détecteurs (110) qui fournissent une pluralité de signaux de mesure associés à l'épaisseur d'encre de la région du produit imprimé qui se trouve devant les éléments détecteurs respectifs, et en ce que les signaux de mesure servent respectivement à asservir un segment de travail associé (66), éventuellement en étant modifiés par un circuit discriminateur associé (112).

19. Dispositif selon une des revendications 1 à 18, **caractérisé** en ce que l'élément de soutien est formé par une seconde tête applicatrice (30'), la première tête applicatrice (30) et la seconde tête applicatrice (30') étant fonctionnellement identiques et, de préférence, symétriques par rapport à la surface de transport des produits imprimés.
